# EUROPÄISCHE PATENTSCHRIFT

(11) **EP 3 020 315 B1**
(45) Veröffentlichungstag und Bekanntmachung des Hinweises auf die Patenterteilung: **06.09.2023**
(21) Anmeldenummer: 15193944.4
(22) Anmeldetag: 10.11.2015
(51) Int. Cl.: A47L 1/06, A47L 13/16, A47L 17/00

(54) **FLÄCHENREINIGUNGSVORRICHTUNG**
SURFACE CLEANING DEVICE
DISPOSITIF DE NETTOYAGE DE SURFACES

(30) Priorität: 14.11.2014 DE 202014009017 U
(43) Veröffentlichungstag der Anmeldung: 18.05.2016
(73) Patentinhaber: Cleafin GmbH, 79713 Bad Säckingen (DE)
(72) Erfinder: TELAHR, Ralf, 46414 Rhede (DE)
(74) Vertreter: Schober, Mirko

(56) Entgegenhaltungen:
- EP-A1- 0 950 369
- WO-A2-96/22674
- WO-A2-2006/110792
- US-A1- 2007 192 980
- US-A1- 2009 293 216

## Beschreibung

Die Erfindung betrifft eine Flächenreinigungsvorrichtung nach dem Oberbegriff des Anspruchs 1.

Bei der Reinigung von Flächen, insbesondere im häuslichen Bereich, tauchen zu reinigende Flächen verschiedenster Form auf. So sind die meisten Flächen von Fenstern, Fliesen, Fensterbänken, Fensterholmen, Kochfeldern, Töpfen, Spülbecken, Schüsseln teilweise eben, teilweise weisen diese Rundungen und auch Ecken auf.

In der Regel werden zur Reinigung solcher Flächen einerseits flexible Reinigungsvorrichtungen (z.B. Lappen, Mops oder Bürsten eingesetzt), um auch die Rundungen und Ecken ausreichend erfassen zu können. Zum anderen ist gerade bei starker Verschmutzung der Druck, der sich mit flexiblen Vorrichtungen ausüben lässt, unzureichend, so dass wiederum starre Vorrichtungen erforderlich sind. Diese haben aber den Nachteil, dass sie bei schwer zugänglichen Bereichen wie Rundungen oder Ecken nur eine unzureichende Anlage an die zu reinigenden Flächen und damit ein schlechtes Reinigungsergebnis erzielen.

EP 0 950 369 A1 offenbart eine Reinigungsvorrichtung für Fenster, Möbel und Ähnlichem mit einer Unterseite, an der eine Reinigungsfläche vorgesehen ist, und einer Oberseite, an der ein Griff angeordnet ist. Von oben betrachtet ist diese Reinigungsvorrichtung nahezu dreieckförmig, wobei die Ecken mehr oder weniger stark abgerundet sind und die Rundungen ineinander übergehen. Dabei bilden sich ein eher spitz zulaufender Abschnitt und zwei abgerundete Abschnitte. Mit einer derartigen Vorrichtung lassen sich gerundete Flächen und nur bedingt Ecken bis in die Spitzen reinigen. Nachteilig ist dabei ebenfalls die Reinigung von geraden Kanten, da durch den gerundeten Umriss der Vorrichtung immer nur ein kleiner Reinigungsflächenabschnitt entlang der Kante bewegen werden kann, obgleich Kanten gerade die bevorzugten Ablagerungsbereiche für Staub und Ähnlichem sind.

Aufgabe der vorliegenden Erfindung ist es daher, eine Flächenreinigungsvorrichtung der eingangs genannten Art anzugeben, mit der die oben erwähnten Nachteile vermieden werden.

Gelöst wird diese Aufgabe durch eine Flächenreinigungsvorrichtung mit den Merkmalen des Anspruchs 1. Vorteilhafte Ausführungsformen finden sich in den Unteransprüchen.

Die bevorzugt aus einem Kunststoffmaterial gebildete Flächenreinigungsvorrichtung zeichnet sich dadurch aus, dass sie einen spitzen Abschnitt und einen runden Abschnitt aufweist und so relativ starr ausgebildet sein kann. Bevorzugt handelt es sich um eine Vorrichtung, an deren Unterseite Reinigungspads auswechselbar angebracht werden können. Natürlich kann auch eine permanente (z.B. abwaschbare) Reinigungsfläche auf der Unterseite vorgesehen sein. Die erfindungsgemäße Vorrichtung weist weiter auf der Oberseite einen Griff auf, mit dem die Vorrichtung von einer Bedienperson gehalten und so gebraucht werden kann.

Bevorzugt ist vorgesehen, dass für verschiedene Reinigungsanwendungen die Unterseite des Grundabschnitts - z.B. durch eine Klettoberfläche - mit einer Verbindungsschicht so ausgebildet ist, dass verschiedene Reinigungspads am Grundabschnitt lösbar befestigt werden können. Unterhalb des Grundabschnitts, der als Platte ausgebildet sein kann, können so unterschiedliche textile Pads für verschiedene Reinigungsanforderungen angebracht werden. Die (Umriss-)Form der textilen Pads ist im Wesentlichen identisch oder kongruent mit der (Umriss-)Form des Grundabschnitts.

Der erfindungsgemäße Gegenstand weist so mehrere Funktionen auf: mit der Spitze lassen sich Ecken z.B. an Fenstern, im Bodenbereich bei Fliesen, an Fensterbänken reinigen. Auch bei relativ starrer Flächenreinigungsvorrichtung können Winkel noch gut erreicht werden.

Mit der Rundung lassen sich besonders abgerundete Flächen wie z.B. in Töpfen, Spülbecken, Schüsseln reinigen.

Weiter sind bei dem erfindungsgemäßen Gegenstand gerade Abschnitte vorgesehen. Mit diesen kann die Flächenreinigungsvorrichtung an geradlinigen Kanten vorbeigeführt werden, wie sie z.B. an Fensterholmen, Fliesen oder Kochfeldern vorkommen. Dazu sind zwei zueinander parallele, gerade Abschnitte zwischen dem spitz zulaufenden Abschnitt und dem wenigstens einen runden Abschnitt vorgesehen.

Bevorzugt ist ein runder Handgriff vorgesehen, der insbesondere in einem Bereich zwischen dem spitz zulaufenden Abschnitt und dem abgerundeten Abschnitt angeordnet sein kann. Durch den runden Handgriff wird dem Anwender ermöglicht, die jeweilig benötigte Form - Spitze, Gerade oder Rundung - durch einfaches Drehen der Flächenreinigungsvorrichtung in die gewünschte Richtung zu erhalten.

Der Griff ist bevorzugt ein runder, ergonomisch geformter Handknauf, der sich besonders leicht und sicher greifen lässt. Der Griff ermöglicht so eine mühelose Verwendung aller Bereiche der Flächenreinigungsvorrichtung. Der Griff besteht dazu bevorzugt aus einem weichen, nachgebenden Material. Wenn er zudem mit einer rauen Oberfläche versehen ist, wird ein Abrutschen bei der Feuchtreinigung vermieden. Zusätzlich kann durch bevorzugt vorgesehene, rund um den Griff angebrachte Kerben, im oberen Bereich des Knaufs der Halt noch verstärkt werden. Weiter kann vorgesehen sein, dass sich der Griff zum Grundabschnitt der Flächenreinigungsvorrichtung und/oder nach oben hin verjüngt, damit die geschlossene Hand den Griff besser umschließen kann.

Nach einer weiteren vorteilhaften Ausführungsform der Flächenreinigungsvorrichtung ist vorgesehen, dass der Grundabschnitt an der Oberseite eine erste harte Schicht - die bevorzugt aus einer Platte aus faserverstärktem Kunststoff wie z.B. CFK oder GFK gebildet ist - und an der Unterseite eine, insbesondere zur Klettverbindung ausgelegte, Verbindungsschicht zur Anbindung eines Reinigungspads aufweist.

Weiter kann dabei insbesondere vorgesehen sein, dass wenigstens zwischen der Verbindungsschicht und der harten Schicht eine im Vergleich zur harten Schicht weichere Zwischenschicht vorgesehen ist, welche bevorzugt ein Polyurethanmaterial aufweist. Durch die harte Schicht, wird eine insgesamt starre Konfiguration der Flächenreinigungsvorrichtung erzielt, die eine optimale Kraftübertragung von der Hand des Benutzers auf die zu reinigende Fläche gewährleistet, also das Andruckverhalten optimiert. Die weichere Schicht, in die die härtere Schicht eingelassen sein kann, bevorzugt so, dass ein Teil der weicheren Schicht die harte Schicht entlang ihrer Umfangslinie umschließt, sorgt dafür, dass bei Kontakt mit Leisten, Ecken und anderen Teilen der zu reinigenden Gegenstände empfindliche Bereiche derselben geschont und nicht zu hohem Anpressdruck ausgesetzt werden.

Bevorzugt ist die Flächenreinigungsvorrichtung entlang ihrer Umfangslinie so abgeschrägt, dass sich der Umfang zur Oberseite hin verjüngt. So können beim Reinigen auch Überhänge oder Schattenfugen der zu reinigenden Gegenstände zugänglich gemacht werden.

Die Erfindung wird nachfolgend anhand des in den Figuren 1 bis 5 gezeigten Ausführungsbeispiels näher erläutert.
- Figur 1 -: zeigt eine perspektivische Ansicht auf eine erfindungsgemäße Flächenreinigungsvorrich-tung,
- Figur 2 -: zeigt eine Seitenansicht auf die erfindungsgemäße Flächenreinigungsvorrichtung,
- Figur 3 -: zeigt eine Draufsicht auf die erfindungsgemäße Flächenreinigungsvorrichtung,
- Figur 4 -: zeigt eine Schnittdarstellung eines mittleren Bereichs des Grundabschnitts,
- Figur 5 -: zeigt eine Schnittdarstellung eines Randbereichs des Grundabschnitts.

Die in den Figuren 1 bis 3 gezeigte Flächenreinigungsvorrichtung 1 weist einen Grundabschnitt 3 auf, an welchem ein im gezeigten Beispiel knaufförmiger Handgriff 2 vorgesehen ist. Der Griff 2 ist bevorzugt aus einem flexiblen Kunststoffmaterial gebildet und weist Kerben 21 auf, die ein sicheres Angreifen des Benutzers ermöglichen. Zusätzlich kann die Oberfläche des Griffs 2 angeraut sein.

Weiter weist der Grundabschnitt 3 wenigstens einen gerundeten Abschnitt 3a und einen spitzen Abschnitt 3b auf. Zwischen diesen Abschnitten 3a, 3b können gerade Abschnitte 34 vorgesehen sein. Der runde Abschnitt 3a dient dazu, die Flächenreinigungsvorrichtung 1 an abgerundeten Wänden (wie z.B. bei Töpfen) entlang führen zu können. Zum Erreichen von Ecken dient der eckige Abschnitt 3a. Die geraden Abschnitte 34 dienen zum Reinigen entlang von geraden Kanten (z.B. bei Kochfeldern, Abschlussleisten etc.).

Wie man aus den Schnittdarstellungen in den Figuren 4 und 5 erkennt, weist der Grundabschnitt 3 der Flächenreinigungsvorrichtung 1 mehrere Schichten auf: eine als Oberseite 33 dienende härtere Schicht, die z.B. aus einem Faser verstärkten Kunststoff wie GFK oder CFK gebildet sein kann und an der der Griff angebracht ist, und einer Unterseite 31, welche eine insbesondere als Reinigungspad ausgebildete Reinigungsfläche ist oder an der sich ein solches Reinigungspad befestigen lässt. Im gezeigten Beispiel ist die Unterseite 31 durch eine Klettanordnung gebildet, an der ein Reinigungspad über eine Klettverbindung befestigt werden kann. Die Zwischenschicht 32 besteht bevorzugt aus einem im Vergleich zu der Schicht 33 weicheren Material, beispielsweise aus einem Polyurethanmaterial, welches zusätzlich Weichmacher enthalten kann. Wie aus den Figuren 1 und 5 ersichtlich, ist die obere Schicht 33 bevorzugt in die Zwischenschicht 32 eingelassen, und zwar so, dass ein Rand der Zwischenschicht 32 die obere Schicht 33 entlang von deren Umfangslinie umgibt. Dieser umgebende Kragen ist, wie in Figur 5 gezeigt, bevorzugt mit einer Schräge 30 versehen, so dass sich der Grundabschnitt zur Oberseite hin leicht verjüngt. Schließlich erstreckt sich die Verbindungsschicht 31 (vgl. Figur 5) nicht ganz bis zum Rand des Grundabschnitts, sondern springt diesem gegenüber leicht zurück. Das daran zu befestigende Reinigungspad - welches sich bevorzugt bis zum Rand erstreckt und die Unterseite der Flächenreinigungsvorrichtung somit vollständig bedeckt - lässt sich so bei Verschleiß besser greifen und wechseln.

## Patentansprüche

1. Flächenreinigungsvorrichtung (1) zum Reinigen von Flächen mit einem Grundabschnitt (3), der eine Unterseite (31), an der eine Reinigungsfläche, insbesondere ein Reinigungspad, vorgesehen ist oder befestigt werden kann, und eine Oberseite (33) aufweist, an der ein Griff (2) angeordnet ist, wobei der Grundabschnitt (3) entlang seiner Umfangslinie wenigstens einen entlang der Umfangslinie abgerundeten Abschnitt (3a) und wenigstens einen entlang der Umfangslinie spitz zulaufenden Abschnitt (3b) aufweist,
**dadurch gekennzeichnet,**
**dass** zwei zueinander parallele, gerade Abschnitte (34) zwischen dem spitz zulaufenden Abschnitt (3b) und dem wenigstens einen runden Abschnitt (3a) vorgesehen sind.

2. Flächenreinigungsvorrichtung (1) nach Anspruch 1,
**dadurch gekennzeichnet,**
**dass** der Griff (2) in einem Bereich zwischen dem spitz zulaufenden Abschnitt (3b) und dem abgerundeten Abschnitt (3a) angeordnet ist.

3. Flächenreinigungsvorrichtung (1) nach einem der vorigen Ansprüche,
**dadurch gekennzeichnet,**
**dass** der Griff (2) in Knaufform ausgebildet ist.

4. Flächenreinigungsvorrichtung (1) nach einem der vorigen Ansprüche,
**dadurch gekennzeichnet, dass** der Grundabschnitt (3) an der Oberseite (33) eine erste harte Schicht (33) und an der Unterseite (31) eine, insbesondere zur Klettverbindung ausgelegte, Verbindungsschicht (31) zur Anbindung eines Reinigungspads aufweist.

5. Flächenreinigungsvorrichtung (1) nach Anspruch 4,
**dadurch gekennzeichnet,**
**dass** wenigstens zwischen der Verbindungsschicht (31) und der harten Schicht (33) eine im Vergleich zur harten Schicht weichere Zwischensicht (32) vorgesehen ist.

6. Flächenreinigungsvorrichtung (1) nach Anspruch 5,
**dadurch gekennzeichnet,**
**dass** die harte Schicht (33) in die weichere Schicht (32) eingelassen ist, so dass ein Teil der weicheren Schicht (32) die harte Schicht (33) entlang ihrer Umfangslinie umschließt.

7. Flächenreinigungsvorrichtung (1) nach einem der vorigen Ansprüche,
**dadurch gekennzeichnet,**
**dass** sie entlang ihrer Umfangslinie so abgeschrägt (30) ist, dass sich der Umfang zur Oberseite hin verjüngt.

8. Flächenreinigungsvorrichtung (1) nach einem der vorigen Ansprüche,
**dadurch gekennzeichnet,**
**dass** der Griff (2) aus einem nachgiebigen Material gebildet ist.

## Claims

1. Surface cleaning device (1) for cleaning surfaces, having a base section (3) which comprises an underside (31) on which a cleaning surface, in particular a cleaning pad, is provided or can be fixed, and an upper side (33) on which a handle (2) is arranged, wherein the base section (3) has along its peripheral line at least one section (3a) which is rounded along the peripheral line, and at least one section (3b) which tapers to a point along the peripheral line, **characterised in that**
two straight sections (34) which are parallel to one another are provided between the pointed section (3b) and the at least one round section (3a).

2. Surface cleaning device (1) according to Claim 1 **characterised in that**
the handle (2) is arranged in a region between the tapering pointed section (3b) and the rounded section (3a) .

3. Surface cleaning device (1) according to one of the preceding claims,
**characterised in that**
the handle (2) is in the form of a knob.

4. Surface cleaning device (1) according to one of the preceding claims
**characterised in that**
the base section (3) has on the upper side (33) a first hard layer (33) and on the underside (31) a connecting layer (31) configured for a hook and loop connection, for attaching a cleaning pad.

5. Surface cleaning device (1) according to Claim 4 **characterised in that**
a softer intermediate layer (32) compared to the hard layer is provided at least between the connecting layer (31) and the hard layer (33).

6. Surface cleaning device (1) according to Claim 5 **characterised in that**
the hard layer (33) is incorporated into the softer layer (32) so that a part of the softer layer (32) surrounds the hard layer (33) along its peripheral line.

7. Surface cleaning device (1) according to one of the preceding claims
**characterised in that**
it is inclined along its peripheral line in such a way that the periphery tapers towards the upper side.

8. Surface cleaning device (1) according to one of the preceding claims
**characterised in that**
the handle (2) is made from a pliable material.

## Revendications

1. Dispositif de nettoyage de surfaces (1) pour nettoyer des surfaces avec une section de base (3) comportant une face inférieure (31), sur laquelle est prévue ou peut être fixée une surface de nettoyage, en particulier un pad de nettoyage, et une face supérieure (33), sur laquelle est agencée une poignée (2), dans lequel la section de base (3) comporte, le long de sa ligne circonférentielle, au moins une partie arrondie (3a) le long de la ligne circonférentielle, et au moins une partie effilée (3b) le long de la ligne circonférentielle,
**caractérisé en ce**
**que** deux parties droites parallèles les unes aux autres (34) sont prévues entre la partie effilée (3b) et l'au moins une partie ronde (3a).

2. Dispositif de nettoyage de surfaces (1) selon la revendication 1,
**caractérisé en ce**
**que** la poignée (2) est agencée dans une zone entre la partie effilée (3b) et la partie arrondie (3a).

3. Dispositif de nettoyage de surfaces (1) selon l'une quelconque des revendications précédentes,
**caractérisé en ce**
**que** la poignée (2) est formée en forme de pommeau.

4. Dispositif de nettoyage de surfaces (1) selon l'une quelconque des revendications précédentes,
**caractérisé en ce**
**que** la section de base (3) comporte sur la face supérieure (33) une première couche dure (33), et sur la face inférieure (31), une couche de liaison (31), surtout conçue pour l'assemblage auto-agrippant, pour le raccordement d'un pad de nettoyage.

5. Dispositif de nettoyage de surfaces (1) selon la revendication 4,
**caractérisé en ce**
**qu'**au moins entre la couche de liaison (31) et la couche dure (33) une couche intermédiaire (32) plus souple par rapport à la couche dure (33) est prévue.

6. Dispositif de nettoyage de surfaces (1) selon la revendication 5,
**caractérisé en ce**
**que** la couche dure (33) est encastrée dans la couche plus souple (32), de sorte qu'une partie de la couche plus souple (32) entoure la couche dure (33) le long de sa ligne circonférentielle.

7. Dispositif de nettoyage de surfaces (1) selon l'une quelconque des revendications précédentes,
**caractérisé en ce**
**qu'**il est biseauté le long de sa ligne circonférentielle (30) de telle sorte que la circonférence se rétrécisse vers la face supérieure.

8. Dispositif de nettoyage de surfaces (1) selon l'une quelconque des revendications précédentes,
**caractérisé en ce**
**que** la poignée (2) est formée d'un matériau flexible.
